# FASCICULE DE BREVET EUROPEEN

(11) **EP 2 303 044 B1**
(45) Date de publication et mention de la délivrance du brevet: **08.02.2012**
(21) Numéro de dépôt: 09761779.9
(22) Date de dépôt: 12.06.2009
(51) Int. Cl.: A41D 13/02, A47G 25/90

(54) **COMBINAISON POUR SALLE BLANCHE ET ANALOGUE**
ARBEITSANZUG FÜR REINRÄUME UND DERGLEICHEN
OVERALLS FOR CLEANROOM AND THE LIKE

(30) Priorité: 13.06.2008 BE 200800326
(43) Date de publication de la demande: 06.04.2011
(73) Titulaire: Scaldis St-Martin, 7600 Peruwelz (BE)
(72) Inventeur: VANNESTE, Vincent, B-7533 Thimougies (BE)
(74) Mandataire: Coulon, Ludivine
(86) Numéro de dépôt international: PCT/EP2009/057268
(87) Numéro de publication internationale: WO 2009/150217

(56) Documents cités:
- EP-A- 0 242 440
- CH-A- 505 576
- FR-A- 2 810 855
- JP-A- 2003 073 912
- US-A- 5 867 825
- US-A1- 2006 277 667

## Description

La présente invention se rapporte à une combinaison pour salle blanche comprenant une face extérieure prévue pour être en contact avec un milieu environnant et une face intérieure agencée pour être en contact avec un utilisateur, une première et une deuxième section de jambe reliées l'une à l'autre par une ouverture dans une zone d'entrejambe, une première et une deuxième manche et une partie de corps à laquelle sont reliées les premières et deuxièmes manches par une extrémité liée et les première et deuxième section de jambe également par une extrémité liée ladite partie de corps comprenant une section de passage de tête.

De telles combinaisons sont utilisées dans des environnements de salles blanches, dans les laboratoires, qui permettent par exemple de fabriquer des médicaments dans un environnement aseptique et stérile. Dans ce type de salle, il faut isoler le corps de l'utilisateur afin qu'il ne contamine pas l'environnement dans lequel il travaille ou le produit qu'il fabrique.

Lorsqu'un manipulateur doit travailler dans un environnement stérile, il doit, préalablement à son entrée dans les salles blanches, revêtir des combinaisons en respectant un protocole bien particulier. De telles procédures sont très fastidieuses et imposent généralement au manipulateur de s'habiller d'une façon complètement contraire à ce qu'il a l'habitude de faire et contraire à la façon dont on s'habillerait instinctivement.

Les combinaisons existantes sont donc stérilisées et fournies dans des emballages étanches qui doivent être aisés à ouvrir pour le manipulateur, avant d'entrer dans la salle blanche, mais suffisamment résistant pour éviter la déchirure qui pourrait avoir pour conséquence le contact avec un environnement contaminé.

Le manipulateur doit alors enfiler les combinaisons sans toucher la face extérieure destinée à être en contact avec l'environnement stérile et spécialement, sans toucher la face extérieure de la partie de corps (recouvrant le thorax). Il s'ensuit donc toute une manipulation lors de laquelle certaine partie de la combinaison sont repliées, où l'utilisateur monte sur un banc, enfile une jambe, sans qu'elle ne touche le sol, et puis l'autre, tout en prenant garde de ne rien lâcher ni toucher, ce qui demande une gymnastique nécessitant une dextérité exceptionnelle et de longues années de pratique. Dès lors, souvent, il en résulte une petite erreur de manipulation ou un déséquilibre qui nécessite de changer de combinaison. Bien entendu, de telles combinaisons fournies de manière stérile, emballées individuellement et préalablement sont coûteuses et représentent un coût de fonctionnement relativement élevé pour l'entreprise nécessitant de telles combinaisons.

De nombreux développements ont été réalisés ayant pour but de simplifier l'étape d'habillage du manipulateur qui doit se rendre, parfois plusieurs fois par jour en salle blanche.

On connaît par exemple du document FR 2 810 855, une combinaison telle que mentionnée au début qui présente un organe d'accrochage permettant de soulever ladite combinaison repliée en accordéon à une potence pour ensuite l'enfiler sur l'utilisateur du haut vers le bas lorsqu'elle redescend.

Bien entendu, ce type de combinaison est plus simple à revêtir que les combinaisons conventionnelles. Malheureusement, elle demande un dispositif permettant de suspendre la combinaison et un certain espace volumique pour lever la combinaison et la redescendre.

Bien entendu, puisque l'environnement des salles blanches est aseptique et stérilisé, il est clair que demander un espace volumique aussi élevé représente un coût énorme d'entretien (environ le double de la hauteur d'une salle normale). En outre, la combinaison selon le document FR 2 810 855 demande une procédure d'habillage commençant par la façon de suspendre la combinaison à la potence avant l'enfilage sans toucher l'extérieur et se terminant par l'enfilage en lui-même. Dès lors, on évite la gymnastique intempestive, mais il est clair que la procédure d'habillage n'est pas particulièrement simplifiée.

On connaît également du document CH 505576, une blouse protectrice comprenant un corps et une jupe ainsi qu'un capuchon pour coopérer avec un masque de figure.

La blouse ne comprend donc pas de première et de deuxième sections de jambe et est réalisé en une matière imperméable.

Cette blouse comprend des pattes essentielles au pliage et lorsqu'elle est stérilisée, nécessite l'aide d'un assistant pour son enfilage entre autres car chaque manche est repliée sur elle-même jusqu'à ce que la moitié la plus proche de son extrémité formant manchette entoure l'autre moitié de la manche.

Il existe donc toujours un besoin pour une combinaison pour salle blanche qui s'enfile de façon particulièrement aisée sans potence et sans assistance, en simplifiant de façon drastique les procédures d'habillage et qui implique une façon de revêtir la combinaison très instinctive afin d'éviter les coûteuses erreurs. En effet, lorsqu'une erreur se produit, soit le manipulateur s'en rend compte et il change de combinaison. Dans ce cas, seule la perte de temps et la combinaison représentent le surcoût engendré. Par contre si le manipulateur ne se rend pas compte de son erreur et qu'il contamine tout un lot de vaccins, la perte est alors bien plus grande.

L'invention a pour but de pallier les inconvénients de l'état de la technique en procurant une combinaison permettant de simplifier au maximum les étapes et les procédures d'habillage et pour laquelle les étapes d'habillage sont particulièrement instinctives pour éviter les erreurs de manipulation.

Pour résoudre ce problème, il est prévu suivant l'invention, une combinaison telle qu'indiquée au début caractérisée en ce qu'elle comprend en outre un premier moyen de préhension, en contact avec la face intérieure dans la partie de corps, et de préférence dans la section de taille.

De cette façon, puisque le moyen de préhension est en contact avec la face intérieure de la combinaison, dans la partie de corps, lorsque le manipulateur saisit la combinaison par ledit moyen de préhension, celle-ci se trouve dans une position particulièrement avantageuse pour simplifier l'habillage. En effet, lorsque le moyen de préhension est saisi par le manipulateur, la face intérieure de la première et de la deuxième section de jambe sont exposées vers l'extérieur c'est-à-dire que la face extérieure de la première et de la deuxième section de jambe font face à la face extérieure de la partie de corps de ladite combinaison.

La partie intérieure de la partie de corps est donc accessible à l'utilisateur qui, ayant toujours le moyen de préhension en main, peut alors aisément enfiler son bras libre dans la première manche, il lâche ensuite le moyen de préhension et enfile son deuxième bras dans ladite deuxième manche. Il retourne ensuite la combinaison sur sa tête en enfilant de cette façon la partie de corps sur son thorax et passe la tête par la section de tête. La première et la deuxième section de jambe sont alors automatiquement déroulées le long des jambes de l'utilisateur et la combinaison est ainsi revêtue sans que la face extérieure n'ait été en contact avec une partie corporelle.

Comme on peut le constater aisément, une telle combinaison s'enfile de la même façon que l'on enfile un pull tous les matins lorsque l'on s'habille. Ceci représente donc une procédure d'habillage particulièrement instinctive pour le manipulateur.

Dans une forme de réalisation particulièrement avantageuse, la combinaison selon l'invention comprend en outre un deuxième moyen de préhension, en contact avec la face intérieure, dans la partie de corps, de préférence au niveau de la section de taille. De cette façon, le manipulateur peut saisir à l'aide d'une première main un premier moyen de préhension et à l'aide d'une deuxième main un deuxième moyen de préhension, ce qui favorise une saisie correcte de la combinaison et évite de la laisser tomber lors de l'habillage.

Avantageusement, le premier et le deuxième moyen de préhension sont situés latéralement, de part et d'autre de ladite ouverture, dans la partie de corps plus préférentiellement, au niveau de la section de taille. De cette façon, le premier moyen de préhension situé latéralement d'un côté de ladite ouverture peut être saisi à l'aide de la main gauche ou de la main droite tandis que le deuxième moyen de préhension situé latéralement de l'autre côté de ladite ouverture dans la partie de corps peut être saisi de la main droite ou de la main gauche respectivement. Ceci signifie que lorsque les deux moyens de préhension sont saisis par le manipulateur la combinaison selon l'invention est située dans le bon alignement par rapport à la façon de l'enfiler. C'est-à-dire que la combinaison fait face au corps du manipulateur.

Dans une forme particulière de l'invention, le premier moyen de préhension est différencié du deuxième par une différence de texture, de couleur, de forme, de relief ou analogue. De cette façon, l'utilisateur sait avec quelle main il doit prendre le premier moyen de préhension et avec quelle main il doit prendre le deuxième moyen de préhension. Dès lors, la combinaison se trouvant déjà dans le bon alignement se trouve maintenant de manière certaine également dans le sens d'habillage, c'est-à-dire que lorsque l'utilisateur enfile la combinaison, une section dorsale de la partie de corps de la combinaison se trouvera au niveau du dos du manipulateur tandis que la section avant de la partie de corps de la combinaison se trouvera sur le thorax du manipulateur.

Dans une forme particulière de réalisation selon l'invention, ladite ouverture est équipée d'un ou de plusieurs moyens de fermeture choisis parmi une fermeture éclair, des moyens auto-agrippants, des boutons-pressions ou analogues ainsi qu'éventuellement une patte de rabat, ce qui permet d'éviter la contamination de l'environnement stérile par les parties corporelles.

Avantageusement, la combinaison selon l'invention comprend en outre une cagoule reliée à la partie de corps à la section de tête, éventuellement amovible. De cette façon, lorsque cela est nécessaire et c'est souvent le cas dans de telles salles blanches, il n'est plus nécessaire de revêtir des charlottes pour recouvrir les cheveux du manipulateur, la combinaison selon l'invention comprend déjà une cagoule intégrée à la combinaison.

Dans une forme avantageuse de la combinaison selon l'invention, la première et/ou la deuxième manche comportent des moyens auto-serrant à une extrémité libre, opposée à l'extrémité liée tels que des poignets en tissu élastique, une patte à pression ou des moyens auto-agrippants et analogues. En effet, si l'ouverture des manches est trop large, l'environnement extérieur pourrait être contaminé par la peau des bras.

En outre, la première et/ou la deuxième section de jambe comportent des moyens auto-serrants à une extrémité libre, opposée à l'extrémité liée tels que des chevilles en tissu élastique, une patte à pression ou des moyens auto-agrippants et analogues. Ceci procure le même avantage que les moyens auto-serrants des manches et évite la contamination du milieu extérieur par les jambes du manipulateur.

Dans une forme de réalisation avantageuse, ladite ouverture à l'entrejambe de la combinaison selon l'invention présente une fermeture éclair dont une extrémité mâle est engagée et pré-assemblée dans le curseur femelle de façon non séparable. De cette façon, le mouvement du traineau de la fermeture éclair est simplifié et le manipulateur ne doit pas engager les ergots lui-même car ceci représente une étape d'habillage fastidieuse et difficile, surtout lorsque les mains sont équipées de gants.

Dans une forme particulière de l'invention, la combinaison pour salle blanche comprend en outre un premier et/ou un deuxième gant reliés respectivement à l'extrémité libre de la première et/ou de la deuxième manche. Dans ce cas, il n'est pas nécessaire forcément de rajouter une paire de gants, la combinaison selon l'invention comprenant déjà ces propres gants reliés aux manches.

De façon avantageuse, la combinaison selon l'invention présente, en position repliée : les faces intérieures des première et deuxième sections de jambe exposées vers l'extérieur et la face extérieure des première et deuxième sections de jambe exposées vers la face extérieure de la section de corps, ladite ouverture de l'entrejambe étant agencée alors pour donner un accès à l'intérieur de la partie de corps et ledit ou lesdits moyens de préhension étant exposés vers le manipulateur. De cette façon, les faces extérieures des première et deuxième sections de jambe qui sont exposées vers la face extérieure de la section de corps permet que la face extérieure de la combinaison toute entière soit protégée d'un contact accidentel lors de l'habillage puisque les faces extérieures de toutes les parties de la combinaison font face l'une à l'autre.

En outre, puisque ledit ou lesdits moyens de préhension sont exposés vers le manipulateur, le fait de saisir la combinaison est particulièrement aisé.

De préférence, la combinaison selon l'invention présente, en position repliée, des première et deuxième sections de jambe repliées longitudinalement sur elles-mêmes et transversalement sur elles-mêmes en plusieurs (2, 3, 4, ...) parties. De cette façon, la combinaison est présentée de façon repliée à l'utilisateur, préalablement stérilisée d'une façon telle qu'elle est compacte et aisément saisissable par le manipulateur.

D'autres formes de réalisation de la combinaison suivant l'invention sont indiquées dans les revendications annexées.

L'invention a aussi pour objet un procédé de pliage d'une combinaison pour salle blanche selon l'invention comprenant les étapes de :
- exposition d'au moins un premier moyen de préhension vers l'extérieur par une saisie de celui-ci,
- rabattage d'une face extérieure d'une première et d'une deuxième section de jambe par passage d'une section d'entrejambe en position ouverte sur une face extérieure d'une partie de corps en maintenant ledit premier moyen de préhension exposé,
- pliage d'une partie latérale d'une première section de jambe sur elle-même et d'une partie latérale d'une deuxième section de jambe sur elle-même, dans une direction longitudinale des première et deuxième sections de jambe en maintenant ledit premier moyen de préhension exposé, et
- pliage en rabattant en plusieurs parties les sections de jambe ainsi pliées longitudinalement dans une direction transversale des première et deuxième sections de jambe, en maintenant ledit premier moyen de préhension exposé.

Avantageusement, le procédé de pliage selon l'invention comprend en outre une exposition d'un deuxième moyen de préhension vers l'extérieur par une saisie de celui-ci.

D'autres formes de réalisation du procédé de pliage selon l'invention sont mentionnées dans les revendications annexées. L'invention se rapporte également à un procédé d'habillage pour revêtir une combinaison pour salle blanche comprenant les étapes de :
- saisie d'un premier moyen de préhension par une première main d'un manipulateur pour positionner la combinaison de façon que la partie de corps de la combinaison soit accessible via l'ouverture de l'entrejambe de la combinaison,
- enfilage d'un deuxième bras du manipulateur dans une deuxième manche et, après avoir lâché le premier moyen de préhension, un enfilage d'un premier bras du manipulateur dans une première manche,
- passage de la tête du manipulateur dans une ouverture de la partie de corps et ensuite dans la section de passage de tête, et
- retournement des sections de jambe de façon que la face extérieure de celles-ci soit alors exposée vers l'extérieur et la face extérieure exposée vers les jambes du manipulateur.

Dans une forme de réalisation préférentielle, le procédé d'habillage comprend en outre, une saisie d'un deuxième moyen de préhension par une deuxième main du manipulateur pour positionner la combinaison de façon que la partie de corps de la combinaison soit accessible via l'ouverture de l'entrejambe de la combinaison. De préférence, le procédé d'habillage pour revêtir la combinaison selon l'invention comprend également une fermeture de ladite ouverture.

D'autres formes de réalisation du procédé d'habillage selon l'invention sont indiquées dans les revendications annexées.

D'autres détails, caractéristiques et avantages de l'invention ressortiront de la description donnée ci-après à titre non limitatif et en faisant référence aux dessins annexés.
La figure 1 est une vue de face d'une combinaison suivant l'invention.
La figure 2 est une vue d'en haut d'une combinaison suivant l'invention en position partiellement repliée.
La figure 3 est une vue d'en haut de la combinaison en position partiellement repliée, dans laquelle le rabattage longitudinal a eu lieu.
La figure 4 est une vue d'en haut d'une forme de réalisation de la combinaison suivant l'invention en position repliée et emballée.
La figure 5 est une vue d'en haut d'une variante d'une combinaison suivant l'invention en position partiellement repliée.

Sur les figures, les éléments identiques ou analogues portent les mêmes références.

La figure 1 illustre une combinaison 1 pour salle blanche comprenant une face extérieure prévue pour être en contact avec un milieu environnant et une face intérieure agencée pour être en contact avec un utilisateur ou manipulateur. La combinaison comprend une première section de jambe 2 et une deuxième section de jambe 3 reliées l'une à l'autre par une ouverture dans une zone d'entrejambe 14, elle comprend également une première manche 4 et une deuxième manche 5 et une partie de corps 6. La première manche est reliée par une extrémité liée 4a et la deuxième manche est reliée par une extrémité liée 5a. La première section de jambe 2 comprend également une extrémité liée 2a et la deuxième section de jambe 3 comprend une extrémité liée 3a. La combinaison comprend également une section de passage de tête 7.

Dans une variante telle qu'illustrée ici la combinaison selon l'invention comprend une cagoule 8 munie d'une ouverture pour les yeux 9. Comme on peut le voir, ladite ouverture de la zone d'entrejambe 14 est équipée d'une fermeture éclair 10 et elle comprend une patte de rabat (non illustrée) située en dessous de la fermeture éclair pour éviter toute contamination par ladite fermeture éclair. Bien entendu, l'ouverture peut être close par d'autres moyens équivalents tels que des moyens auto-agrippants (velcro), des boutons-pressions ou analogues. De même, la cagoule 8 reliée à la partie de corps au niveau de la section de passage de tête 7 peut être également amovible et dès lors reliée soit par une fermeture éclair, par des moyens auto-agrippants, des boutons-pressions ou analogues.

Dans une forme de réalisation avantageuse, la première manche 4 comprend des moyens auto-serrants à l'extrémité libre 4b sous la forme de poignets en tissu élastique 11. La deuxième manche comprend à l'extrémité libre 5b également un poignet en tissu élastique 11. Les poignets en tissu élastique peuvent être également remplacés par une patte à pression ou des moyens auto-agrippants ou encore d'autres moyens conventionnels. La première section de jambe 2 comprend une patte 12 à pression permettant de serrer l'extrémité libre 2b de la section de jambe. La deuxième section de jambe 3 comprend également une patte à pression 12 permettant d'ajuster le diamètre de la section de jambe à l'extrémité libre 3b.

Dans la variante illustrée, l'extrémité de la fermeture éclair 10 est préalablement engagée et pré-assemblée de façon à simplifier l'enfilage de la combinaison suivant l'invention.

La figure 2 illustre la combinaison en position partiellement repliée. La face intérieure de la première section de jambe 2 et de la deuxième section de jambe 3 sont exposées vers l'extérieur. La face extérieure de la première section de jambe 2 et la face extérieure de la deuxième section de jambe 3 est exposée vers la face extérieure de la section de corps 6. Ladite ouverture de l'entrejambe 14 permet un accès à l'intérieur de la partie de corps 6 par une section appelée section de taille 15. De cette façon, le premier moyen de préhension 16 et le deuxième moyen de préhension 17 sont exposés vers le manipulateur. En effet, ces derniers sont présents sur la face intérieure de la combinaison et le fait de retourner partiellement les sections de jambe sur la section de corps permet de les exposer vers l'extérieur. Lorsqu'un manipulateur a revêtu une combinaison suivant l'invention pour effectuer son travail en salle blanche, une fois le travail effectué, il est nécessaire d'enlever la combinaison. Celle-ci devra être alors lavée et restérilisée en vue d'une utilisation ultérieure. De telles étapes sont soit généralement sous-traitées par des sociétés externes qui ramènent les combinaisons pliées et conditionnées dans des emballages stériles. Sur d'autres sites industriels, les combinaisons seront pliées et lavées sur place ainsi que reconditionnées dans un emballage individuel aseptique. Dès lors, pour assurer un habillage aisé de la combinaison suivant l'invention, il est avantageux de respecter les étapes d'un procédé de pliage selon l'invention tel que mentionné ici, dont la première étape sera celle illustrée à la figure 2.

Lors de cette étape, le premier 16 et le deuxième moyen de préhension 17 sont exposés vers l'extérieur lorsque le manutentionnaire les saisit et il rabat la face extérieure d'une première 2 et d'une deuxième section de jambe 3 par passage d'une section d'entrejambe 14 ouverte sur une face extérieure d'une partie de corps 6 en maintenant le premier 16 et le deuxième moyen de préhension exposé 17.

La deuxième étape du procédé de pliage est celle illustrée à la figure 3. Dans cette étape, la première section de jambe 2 est repliée longitudinalement sur elle-même et la deuxième section de jambe 3 est également repliée longitudinalement sur elle-même tout en laissant les premier et deuxième moyens de préhension (16 et 17) exposés vers le manipulateur. En outre, la dernière étape de pliage de la combinaison suivant l'invention est illustrée par des flèches à la figure 3. En effet, la combinaison 1 suivant l'invention ainsi pliée sera alors rabattue transversalement sur elle-même en deux ou trois parties voire plus si cela est nécessaire, en fonction de la taille de la combinaison. La combinaison 1 ainsi pliée est alors conditionnée dans une enveloppe 18 et stérilisée, par exemple, dans une autoclave.

Lorsqu'un utilisateur entend revêtir une combinaison 1 suivant l'invention, il ouvre l'emballage 18 illustré à la figure 4 par exemple en pelant la face supérieure, il saisit le premier moyen de préhension 16 par une première main et le deuxième moyen de préhension 17 par la deuxième main et soulève la combinaison 1. De cette façon, il obtient une combinaison 1 en position partiellement repliée telle qu'illustrée à la figure 2. La combinaison 1 est positionnée de façon que la partie de corps soit accessible via l'ouverture de l'entrejambe 14 de la combinaison, par l'intermédiaire de la flexion de taille 15. Le manipulateur enfile alors après avoir lâché le deuxième moyen de préhension 17 son deuxième bras dans une deuxième manche 5 et, après avoir lâché le premier moyen de préhension 16, il enfile le premier bras dans la première manche 4. Il passe ensuite sa tête dans une ouverture de la partie de corps 6 via la section de taille 15 et ensuite dans la section de passage de tête 7 avant d'aboutir dans la cagoule 8. Il retourne alors les sections de jambe 2, 3 de façon que la face extérieure de la première section de jambe 2 et de la deuxième section de jambe 3 soient exposées vers l'extérieur et de façon que la face intérieure de la première section de jambe 2 et de la deuxième section de jambe 3 soient exposées vers les jambes du manipulateur. Ensuite, le manipulateur positionne son pied dans la section de passage de pied 3b qui comporte la fermeture éclair pré-engagée et referme ladite ouverture 14 pour isoler complètement son corps de l'environnement extérieur.

Comme on l'a déjà mentionné ci-avant, l'enfilage de la combinaison suivant l'invention est un enfilage particulièrement instinctif.

La figure 5 illustre une variante de l'invention dans laquelle un seul moyen de préhension 16 est présent, de cette façon, le manipulateur saisit d'une première main le premier moyen de préhension 16, il enfile son deuxième bras dans ladite deuxième manche 5 et, après avoir lâché le premier moyen de préhension 16, il enfile le premier bras dans la première manche 4. L'utilisateur enfile alors sa tête dans une ouverture de la partie de corps 6 via la section de taille 15 et ensuite dans la section de passage de tête 7 pour aboutir dans l'éventuelle cagoule 8, si elle est présente. En se redressant, les sections de jambe 2 et 3 se retournent automatiquement sur les jambes du manipulateur et celui-ci n'a plus qu'à fermer la fermeture éclair.

Il est bien entendu que la présente invention n'est en aucune façon limitée aux formes de réalisation décrites ci-dessus et que bien des modifications peuvent y être apportées sans sortir du cadre des revendications annexées.

Par exemple, la combinaison selon l'invention peut également être utilisée dans des chambres stériles dans des hôpitaux pour éviter de contaminer des patients dont les défenses immunitaires sont affaiblies. En outre, il est clair que la combinaison suivant l'invention peut également être utilisée pour protéger celui qui la porte du milieu extérieur, par exemple pour soigner des patients hautement contagieux.

En outre, on peut prévoir des moyens tels qu'un élastique, une poche, une fente ou analogues permettant d'y engager un doigt, situé sur la surface intérieure de ladite extrémité libre de la première ou deuxième section de jambe qui comporte la fermeture éclair préengagée. De cette façon, la fermeture de l'ouverture 14 de l'entrejambe est simplifiée car ces moyens dans lesquels un doigt est engagé empêchent l'extrémité libre de la section de jambe de remonter lorsque le curseur de la fermeture est remonté.

Dans une variante, un élastique, agencé pour passer sous le pied peut également être prévu, qui serait relié en deux points à l'extrémité libre de la section de jambe. Cet élastique aurait également un rôle d'éviter la remontée de l'extrémité libre lorsque le curseur de la fermeture éclair est tirée.

## Revendications

1. Combinaison (1) pour salle blanche comprenant une face extérieure prévue pour être en contact avec un milieu environnant et une face intérieure agencée pour être en contact avec un manipulateur, une première (2) et une deuxième section de jambe (3) reliées l'une à l'autre par une ouverture (14) dans une zone d'entrejambe (14), une première (4) et une deuxième manche (5) et une partie de corps à laquelle sont reliées les première (4) et deuxième manches (5) par une extrémité liée et les première (2) et deuxième sections de jambe (3) également par une extrémité liée, ladite partie de corps (6) comprenant une section de passage de tête (7), **caractérisée en ce qu'**elle comprend en outre un premier moyen de préhension (16), en contact avec la face intérieure dans la partie de corps.

2. Combinaison (1) pour salle blanche selon la revendication 1, comprenant en outre un deuxième moyen de préhension (17), en contact avec la face intérieure, dans la partie de corps (6).

3. Combinaison (1) selon la revendication 2, dans laquelle le premier (16) et le deuxième moyen de préhension (17) sont situés latéralement, de part et d'autre de ladite ouverture (14) dans la partie de corps (6).

4. Combinaison (1) pour salle blanche selon l'une quelconque des revendications 1 à 3, dans laquelle ladite ouverture (14) est équipée d'un ou de plusieurs moyens de fermeture (10) choisis parmi une fermeture éclair, des moyens auto-agrippants, des boutons pression ainsi qu'éventuellement d'une patte de rabat.

5. Combinaison (1) pour salle blanche selon l'une quelconque des revendications 1 à 4, comprenant en outre une cagoule (8) reliée à la partie de corps (6) à ladite section de passage de tête (7), éventuellement amovible.

6. Combinaison (1) pour salle blanche selon l'une quelconque des revendications 1 à 5, dans laquelle la première (4) et/ou la deuxième manche (5) comportent des moyens auto-serrants (11) à une extrémité libre (4b, 5b), opposée à l'extrémité liée (4a, 5a), tels que des poignets en tissus élastique, une patte à pression ou des moyens auto-agrippants.

7. Combinaison (1) pour salle blanche selon l'une quelconque des revendications 1 à 6, dans laquelle la première (2) et/ou la deuxième section de jambe (3) comportent des moyens auto-serrants (12) à une extrémité libre (2b, 3b), opposée à l'extrémité liée (2a, 3a), tels que des chevilles en tissus élastique, une patte à pression ou des moyens auto-agrippants.

8. Combinaison (1) pour salle blanche selon l'une quelconque des revendications 1 à 7 dans laquelle ladite ouverture (14) à l'entrejambe présente une fermeture éclair (10) dont une extrémité mâle est engagée dans un curseur femelle de façon non séparable.

9. Combinaison (1) pour salle blanche selon l'une quelconque des revendications 2 à 8 dans laquelle le premier moyen de préhension (16) est différencié du deuxième (17) par une différence de texture, de couleur, de forme, de relief.

10. Combinaison (1) pour salle blanche selon l'une quelconque des revendications 1 à 9, comprenant en outre un premier et/ou un deuxième gants reliés respectivement à l'extrémité libre (4b, 5b) de la première (4) et de la deuxième manche (5).

11. Combinaison (1) pour salle blanche selon l'une quelconque des revendications 1 à 10, présentant, en position repliée:
- la face intérieure des première (2) et deuxième sections de jambe (3) exposées vers l'extérieur et la face extérieure des première (2) et deuxième sections de jambe (3) exposées vers la face extérieure de la section de corps (6),
- ladite ouverture (14) de l'entrejambe agencée alors pour donner un accès à l'intérieur de la partie de corps (6) et
- ledit ou lesdits moyens de préhension exposés (16, 17) vers le manipulateur.

12. Combinaison (1) pour salle blanche selon la revendication 11, présentant en position repliée des première (2) et deuxième sections de jambe (3) repliées longitudinalement sur elles-mêmes et transversalement sur elles-mêmes en deux ou trois parties.

13. Procédé de pliage d'une combinaison (1) pour salle blanche selon l'une quelconque des revendications 1 à 12, comprenant les étapes de:
- exposition d'au moins un premier moyen de préhension (16) vers l'extérieur par une saisie de celui-ci,
- rabattage d'une face extérieure d'une première (2) et d'une deuxième sections de jambe (3) sur une face extérieure d'une partie de corps (6), en maintenant ledit premier moyen de préhension exposé (16),
- pliage d'une partie latérale d'une première section de jambe (2) sur elle-même et d'une partie latérale d'une deuxième section de jambe (8) sur elle-même, dans une direction longitudinale des première (2) et deuxième sections de jambe (3) en maintenant ledit premier moyen de préhension exposé (16), et
- pliage en rabattant en plusieurs parties les sections de jambe (2, 3) ainsi pliées longitudinalement dans une direction transversale des première et deuxième sections de jambe (2, 3) en maintenant ledit premier moyen de préhension exposé (16).

14. Procédé de pliage d'une combinaison (1) pour salle blanche selon la revendication 13, comprenant en outre une exposition d'un deuxième moyen de préhension (17) vers l'extérieur par une saisie de celui-ci.

15. Procédé d'habillage pour revêtir une combinaison (1) pour salles blanches selon l'une quelconque des revendications 1-12 comprenant les étapes de:
- saisie d'un premier moyen de préhension (16) par une première main d'un manipulateur pour positionner la combinaison de façon que la partie de corps (6) de la combinaison (1) soit accessible via l'ouverture (14) de l'entrejambe de la combinaison (1),
- enfilage d'un deuxième bras du manipulateur dans une deuxième manche (5) et après avoir lâché le premier moyen de préhension (16), un enfilage d'un premier bras du manipulateur dans une première manche (4),
- passage de la tête du manipulateur dans une ouverture (14) de la partie de corps (6), et ensuite dans la section de passage de tête (7), et
- retournement des sections de jambe (2, 3) de façon que la face extérieure de celles-ci soit alors exposée vers l'extérieur et la face intérieure exposée vers les jambes du manipulateur.

16. Procédé d'habillage pour revêtir une combinaison (1) pour salles blanches selon la revendication 15, comprenant en outre, une saisie d'un deuxième moyen de préhension (16, 17) par une deuxième main du manipulateur pour positionner la combinaison de façon que la partie de corps (6) de la combinaison soit accessible via l'ouverture (14) de l'entrejambe de la combinaison.

17. Procédé d'habillage pour revêtir une combinaison (1) pour salles blanches selon la revendication 15 ou 16, comprenant en outre, une fermeture de ladite ouverture.

## Claims

1. A clean room suit (1) comprising an outer face provided for being in contact with a surrounding medium and an inner face laid out so as to be in contact with a operator, a first (2) and a second leg section (3) connected to each other through an opening (14) in a crotch area (14), a first (4) and a second sleeve (5) and a body portion to which are connected the first (2) and second sleeves (5) through a bound end and the first (2) and second leg sections (3) also through a bound end, said body portion (6) comprising a section (7) for letting through the head, **characterized in that** it further comprises a first grasping means (16) in contact with the inner face in the body portion.

2. The clean room suit (1) according to claim 1, further comprising a second grasping means (17), in contact with the inner face, in the body portion (6).

3. The suit (1) according to claim 2, wherein the first (16) and the second grasping means (17) are located sideways, on either side of said opening (14) in the body portion (6).

4. The clean room suit (1) according to any of claims 1 to 3, wherein said opening (14) is equipped with one or more closing means (10) selected from a zipper, self-adhering means, snap fasteners or the like, as well as possibly a placket.

5. The clean room suit (1) according to any of claims 1 to 4, further comprising a balaclava (8) connected to the body portion (6) at said section (7) for letting through the head, which is optionally removable.

6. The clean room suit (1) according to any of claims 1 to 5, wherein the first (4) and/or the second sleeve (5) include self-tightening means (11) at a free end (4b, 5b), opposite to the bound end (4a, 5a), such as elastic fabric cuffs, a flap with press stud or self-adhering means and the like.

7. The clean room suit (1) according to any of claims 1 to 6, wherein the first (2) and the second leg section (3) include self-tightening means (12) at a free end (2b, 3b), opposite to the bound end (2a, 3a), such as elastic fabric ankle bands, a flap with press stud or self-adhering means and the like.

8. The clean room suit (1) according to any of claims 1 to 7, wherein said opening (14) at the crotch has a zipper (10), a male end of which is engaged into a female cursor in a non-separable way.

9. The clean room suit (1) according to any of claims 2 to 8, wherein the first grasping means (16) is differentiated from the second (17) by a difference in texture, colour, shape, relief and the like.

10. The clean room suit (1) according to any of claims 1 to 9, further comprising a first and/or a second glove respectively connected to the free end (4b, 5b) of the first (4) and of the second sleeve (5).

11. The clean room suit (1) according to any of claims 1 to 10, having, in the folded-back position ;
- the inner face of the first (2) and the second leg sections (3) exposed towards the outside and the outer face of the first (2) and second leg sections (3) exposed towards the outer face of the body section (6),
- said opening (14) of the crotch then laid out so as to give access to the inside of the body portion (6) and
- said grasping mean(s) (16, 17) exposed towards the operator.

12. The clean room suit (1) according to claim 11, having in the folded-back position, first (2) and second leg sections (3) longitudinally folded-back on themselves and transversally on themselves in two or three portions.

13. A method for folding a clean room suit (1) according to any of claims 1 to 12, comprising the steps of:
- exposing at least one first grasping means (16) towards the outside by grasping the latter,
- folding back an outer face of a first (2) and a second leg section (3) by passing a crotch section (14) in the open position on an outer face of a body portion (6), while maintaining said grasping means (16) exposed,
- folding a side portion of a first leg section (2) on itself and a side portion of a second leg section (8) on itself, in a longitudinal direction of the first (2) and second leg sections (3) while maintaining said first grasping means (10) exposed, and
- folding by folding back in several portions the thereby longitudinally folded leg sections (2, 3) in a transverse direction of the first and second leg sections (2,3) while maintaining said first grasping means (16) exposed.

14. A method for folding a clean room suit (1) according to claim 13, further comprising exposure of a second grasping means (17) towards the outside by grasping the latter.

15. A dressing method for putting on a suit (1) for clean rooms comprising the steps of :
- grasping a first grasping means (16) with a first hand of a operator in order to position the suit so that the body portion (6) of the suit (1) is accessible via the opening (14) of the crotch of the suit (1),
- slipping a second arm of the operator into a second sleeve (5) and, after having let go of the first grasping means (16), slipping a first arm of the operator into a first sleeve (4),
- passing the head of the operator into an opening (14) of the body portion (6), and then into the section (7) for letting through the head, and
- turning over the leg sections (2, 3) so that the outer face of the latter is then exposed towards the outside and the inner face exposed towards the legs of the operator.

16. The dressing method for putting on a suit (1) for clean rooms according to claim 15, further comprising grasping of a second grasping means (16, 17) with a second hand of the operator in order to position the suit so that the body portion (6) of the suit is accessible via the opening (14) of the crotch of the suit.

17. The dressing method for putting on a suit (1) for clean rooms according to claim 15 or 16, further comprising closing of said opening.

## Patentansprüche

1. Arbeitsanzug (1) für Reinräume, umfassend eine Außenseite, die dazu vorgesehen ist, mit einem umgebenden Bereich in Kontakt zu sein, und einen Innenseite, die derart vorgesehen ist, dass sie mit einer Bedienperson in Kontakt ist, einen ersten (2) und einen zweiten Beinabschnitt (3), die miteinander durch eine Öffnung (14) in einer Zone (14) zwischen den Beinen verbunden sind, einen ersten (4) und einen zweiten Ärmel (5) und einen Körperteil, mit dem der erste (4) und der zweite Ärmel (5) durch ein verbundenes Ende und der erste (2) und der zweite Beinabschnitt (3) ebenfalls durch ein verbundenes Ende verbunden sind, wobei der Körperteil (6) einen Kopfdurchführungsabschnitt (7) umfasst, **dadurch gekennzeichnet, dass** er ferner ein erstes Greifmittel (16) umfasst, dass mit der Innenseite im Körperteil in Kontakt ist.

2. Arbeitsanzug (1) für Reinräume nach Anspruch 1, ferner umfassend ein zweites Greifmittel (17), das mit der Innenseite im Körperteil (6) in Kontakt ist.

3. Arbeitsanzug (1) nach Anspruch 2, bei dem das erste (16) und das zweite Greifmittel (17) seitlich beiderseits der Öffnung (14) im Körperteil (6) angeordnet sind.

4. Arbeitsanzug (1) für Reinräume nach einem der Ansprüche 1 bis 3, bei dem die Öffnung (14) mit einem oder mehreren Verschlussmitteln (10) versehen ist, die unter einem Reißverschluss, selbst haftenden Mitteln, Druckknöpfen sowie eventuell einer Umschlagklappe ausgewählt werden.

5. Arbeitsanzug (1) für Reinräume nach einem der Ansprüche 1 bis 4, ferner umfassend eine Kapuze (8), die mit dem Körper (6) am Kopfdurchführungsabschnitt (7) eventuell abnehmbar verbunden ist.

6. Arbeitsanzug (1) für Reinräume nach einem der Ansprüche 1 bis 5, bei dem der erste (4) und/oder der zweite Ärmel (5) selbst schließende Mittel (11) an einem freien Ende (4b, 5b), das dem verbundenen Ende (4a, 5a) gegenüber liegt, umfassen, wie beispielsweise Manschetten aus elastischem Stoff, eine Druckleiste oder selbst haftende Mittel.

7. Arbeitsanzug (1) für Reinräume nach einem der Ansprüche 1 bis 6, bei dem der ersten (2) und/oder der zweite Beinabschnitt (3) selbst schließende Mittel (12) an einem freien Ende (2b, 3b), das dem verbundenen Ende (2a, 3a) gegenüber liegt, umfassen, wie beispielsweise Knöchelmanschetten aus elastischem Stoff, eine Druckleiste oder selbst haftende Mittel.

8. Arbeitsanzug (1) für Reinräume nach einem der Ansprüche 1 bis 7, bei dem die Öffnung (14) zwischen den Beinen einen Reißverschluss (10) aufweist, dessen Einsteckende untrennbar in einen Aufnahmeschieber eingreift.

9. Arbeitsanzug (1) für Reinräume nach einem der Ansprüche 2 bis 8, bei dem sich das erste Greifmittel (16) vom zweiten (17) durch einen Unterschied in der Textur, Farbe, Form und im Relief unterscheidet.

10. Arbeitsanzug (1) für Reinräume nach einem der Ansprüche 1 bis 9, ferner umfassend einen ersten/oder zweiten Handschuh, der mit dem freien Ende (4b, 5b) des ersten (4) bzw. zweiten Ärmels (5) verbunden ist.

11. Arbeitsanzug (1) für Reinräume nach einem der Ansprüche 1 bis 10, der zusammengefaltet aufweist:
- die Innenseite des ersten (2) und zweiten Beinabschnitts (3) nach außen gerichtet und die Außenseite des ersten (2) und zweiten Beinabschnitts (3) zur Außenseite des Körperabschnitts (6) gerichtet,
- die Öffnung (14) des Abschnitts zwischen den Beinen derart angeordnet, dass ein Zugang zum Inneren des Körperteils (6) möglich ist, und
- das oder die Greifmittel (16, 17) zur Bedienperson gerichtet.

12. Arbeitsanzug (1) für Reinräume nach Anspruch 11, der zusammengefaltet erste (2) und zweite Beinabschnitte (3) aufweist, die längs übereinander gefaltet und quer in zwei oder drei Teilen übereinander gelegt sind.

13. Verfahren zum Falten eines Arbeitsanzugs (1) für Reinräume nach einem der Ansprüche 1 bis 12, umfassend die folgenden Schritte:
- Legen mindestens eines ersten Greifmittels (16) nach außen durch Erfassen desselben,
- Umlegen einer Außenseite eines ersten (2) und eines zweiten Beinabschnitts (3) auf eine Außenseite eines Körperteils (6), wobei das erste frei liegende Greifmittel (16) gehalten wird,
- Falten eines seitlichen Teils eines ersten Beinabschnitts (2) auf sich selbst und eines seitlichen Teils eines zweiten Beinabschnitts (8) auf sich selbst in eine Längsrichtung des ersten (2) und zweiten Beinabschnitts (3), wobei das erste frei liegende Greifmittel (16) gehalten wird, und
- Zusammenfalten durch Umlegen der so längs gefalteten Beinabschnitte (2, 3) in mehreren Teilen in eine Querrichtung des ersten und zweiten Beinabschnitts (2, 3), wobei das erste frei liegende Greifmittel (16) gehalten wird.

14. Verfahren zum Falten eines Arbeitsanzugs (1) für Reinräume nach Anspruch 13, ferner umfassend ein Legen eines zweiten Greifmittels (17) nach außen durch Erfassen desselben.

15. Verfahren zum Überziehen eines Arbeitsanzugs (1) für Reinräume nach einem der Ansprüche 1 bis 12, umfassend die folgenden Schritte:
- Erfassen eines ersten Greifmittels (16) durch eine erste Hand einer Bedienperson, um den Arbeitsanzug derart anzuordnen, dass der Körperteil (6) des Arbeitsanzugs (1) durch die Öffnung (14) des Bereichs zwischen den Beinen des Arbeitsanzugs (1) zugänglich ist,
- Schlüpfen mit einem zweiten Arm der Bedienperson in einen zweiten Ärmel (5), und nachdem das erste Greifmittel (16) losgelassen wurde, Schlüpfen mit einem ersten Arm der Bedienperson in einen ersten Ärmel (4),
- Durchführen des Kopfes der Bedienperson durch eine Öffnung (14) des Körperteils (6) und dann durch den Kopfdurchführungsabschnitt (7), und
- Wenden der Beinabschnitte (2, 3), so dass die Außenseite derselben nun nach außen und die Innenseite zu den Beinen der Bedienperson gerichtet ist.

16. Verfahren zum Überziehen eines Arbeitsanzugs (1) für Reinräume nach Anspruch 15, ferner umfassend ein Erfassen eines zweiten Greifmittels (16, 17) durch eine zweite Hand der Bedienperson, um den Arbeitsanzug derart anzuordnen, dass der Körperteil (6) des Arbeitsanzugs durch die Öffnung (14) des Bereichs zwischen den Beinen des Arbeitsanzugs zugänglich ist.

17. Verfahren zum Überziehen eines Arbeitsanzugs (1) für Reinräume nach Anspruch 15 oder 16, ferner umfassend einen Verschluss der Öffnung.
